# DEMANDE DE BREVET EUROPEEN

(11) **EP 1 407 680 A1**
(43) Date de publication de la demande: **14.04.2004**
(21) Numéro de dépôt: 03364021.0
(22) Date de dépôt: 09.10.2003
(51) Int. Cl.: A41D 13/12, A41D 13/00, A61G 7/10

(54) **Dispositif permettant à une personne alitée d'empoigner le vêtement d'une personne l'aidant à se lever.**

(30) Priorité: 11.10.2002 FR 0212635
(71) Demandeur: Lunven Anne épouse Souben, 56000 Vannes (FR); Souben, Pierre Léon, 56000 Vannes (FR)
(72) Inventeur: Lunven Anne épouse Souben, 56000 Vannes (FR); Souben, Pierre Léon, 56000 Vannes (FR)

(57) **Abrégé**

Dispositif permettant à une personne alitée d'empoignée le vêtement d'une personne l'aidant à se lever.

L'invention concerne un dispositif permettant à la personne alitée de prendre des points d'appui sur le vêtement de « l'aidant » qui se trouve ainsi soulager.

Il est constitué d'au moins deux fentes (1) pratiquées dans le vêtement, de la largeur d'une main et disposées sur la partie haute du vêtement et de chaque côté de façon symétrique. Une pièce de tissu intérieure (2) protège la fente et renforce le dispositif Le dispositif selon l'invention est particulièrement destiné aux blouses et tuniques médicales pour toutes personnes ayant en charge des personnes alitées que ce soit à la maison, dans les cliniques, les hôpitaux, les maisons de retraite, les centres de rééducation

## Description

La présente invention concerne un dispositif technique qui permet à une personne d'aider une autre personne à se lever tout en limitant les efforts.

Actuellement, cette manipulation est faite sans l'aide d'aucun moyen technique. Le praticien doit aider la personne à se lever avec ses forces et le patient n' a aucun point d'appui si ce n'est accrocher directement le corps du praticien, sauf dans les cas de grosses invalidités ou il existe un engin appelé « lève personne » qui est un engin encombrant qui ne peut se transporter aisément et qui demande de la manipulation. Le praticien est donc soumis à des lombalgies et le dispositif selon l'invention permet d'y remédier.

Ce dispositif technique de l'invention est constitué d'au moins deux fentes pratiquées dans le vêtement, de la largeur d'une main et disposées sur la partie haute du vêtement. Une pièce de tissu intérieure protège la fente et renforce le dispositif.
Ainsi, la personne à lever agrippe « les poignées » situées sur le vêtement de son assistant lesquelles lui servent d'appui et facilite la manoeuvre de l' assistant.

Les dessins annexés illustrent l'invention :
La figure 1 représente le côté devant d'un vêtement qui s'ouvre sur sa face ventrale; le vêtement est équipé du dispositif de l'invention
La figure 2 représente « le fond », la pièce de renfort de la figure 1
La figure 3 est une variante du dispositif et représente le devant d'un vêtement qui ne possède pas d'ouverture ventrale. Le vêtement est équipé du dispositif de l'invention.
La figure 4 représente « le fond », la pièce de renfort ,variante de la figure 3.
La figure 5 représente une fente passepoilée.

En référence à ces dessins, le dispositif est constitué d'au moins deux fentes (1) situées dans la partie haute du vêtement et de chaque côté de façon symétrique. Ces fentes sont assez larges pour laisser passer la main; elles sont pratiquement verticales ; elles sont passepoilées selon la figure 5 de façon à les consolider.
Chaque fente (1) est protégée par une pièce de tissu (2) à l'intérieur du vêtement. Cette pièce renforce le dispositif ; elle est cousue sur ses quatre côtés (2) en utilisant d'un côté, les coutures existantes latérales (3) du vêtement et de l'emmanchure et de l' autre la parmenture (4) du vêtement.
Selon une variante illustrée figure 3 et 4, pour les vêtements sans parmenture (sans ouverture sur la face ventrale), la pièce de tissu (5) est d'un seul morceau et cousue sur ses quatre côtés en utilisant les coutures existantes latérales (3) du vêtement et de l'emmanchure et elle est renforcée au centre (6) par des surpiqûres.

Ce dispositif selon l'invention est particulièrement destiné au monde médical : les aides soignants, les infirmières, les kinésithérapeutes, les aides à domicile et toutes personnes ayant en charge des personnes alitées que ce soit à la maison, dans les cliniques, les hôpitaux, les maisons de retraites, les centres de rééducation... Ce dispositif selon l'invention est toujours « en place ».

## Revendications

1. Dispositif technique permettant à une personne alitée d'empoigner le vêtement d'une personne l'aidant à se lever **caractérisé en ce qu'**il comporte au moins une paire de fentes (1) situées sur la partie haute du vêtementet de chaque côté du vêtement.

2. Dispositif selon la revendication 1 **caractérisé en ce que** les fentes (1) sont passepoilées ;

3. Dispositif selon la revendication 1 et 2 **caractérisé en ce que** les fentes (1) ont une longueur suffisante pour passer la main.

4. Dispositif selon l'une quelconque des revendications précédentes **caractérisé en ce que** chaque fente (1) soit consolidée par une pièce de tissu (2) intérieure au vêtement et cousue sur ses quatre côtés en utilisant d'un côté, les coutures existantes latérales (3) du vêtement et de l'emmanchure et de l'autre, la parmenture (4) du vêtement.

5. Dispositif selon l'une quelconque des revendications 1 à 3, **caractérisé en ce que** chaque fente (1) est consolidée dans les cas ou le vêtement ne s'ouvre pas sur la face ventrale par une pièce de renfort (5) qui est une pièce de tissu (5) disposée alors d'un seul tenant, cousue sur ses quatre côtés en utilisant les coutures latérales (3) extérieures y compris les emmanchures ; cette pièce est renforcée au centre par des surpiqûres (6)

6. Vêtement destiné à être porté par un assistant aidant la personne alitée à se lever, **caractérisé en ce qu'**il comprend au moins deux fentes (1) pratiquées dans ledit vêtement dont la largeur est suffisante pour laisser passer la main de la personne alitée, ces fentes (1) permettant à la personne alitée de s' y agripper pendant que l'assistant l'aide à se lever.

7. Vêtement selon la revendication 6, **caractérisé en ce que** les fentes (1) sont passepoilées.

8. Vêtement selon la revendication 6 ou 7, **caractérisé en ce que** les fentes (1) sont situées sur la partie haute du vêtement de l' assistant.

9. Vêtement selon l'une quelconque des revendications 6 à 8, **caractérisé en ce que** les fentes (1) sont situées de chaque côté du vêtement.

10. Vêtement selon l'une quelconque des revendications 6 à 9, **caractérisé en ce que** les fentes (1) sont protégées par une pièce de tissu (2, 5) disposé à l'intérieur du vêtement et cousue à celui-ci.
